# EUROPÄISCHE PATENTSCHRIFT

(11) **EP 0 287 778 B1**
(45) Veröffentlichungstag und Bekanntmachung des Hinweises auf die Patenterteilung: **01.09.1993**
(21) Anmeldenummer: 88102874.0
(22) Anmeldetag: 26.02.1988
(51) Int. Cl.: F21M 7/00

(54) **Scheinwerfer für Fahrzeuge mit einem schalenförmigen, aus Kunststoff hergestellten Reflektor**
Vehicle headlamp with a hollow plastic reflector
Phare pour véhicule avec réflecteur creux en matière plastique

(30) Priorität: 21.04.1987 DE 3713330
(43) Veröffentlichungstag der Anmeldung: 26.10.1988
(73) Patentinhaber: Hella KG Hueck & Co., D-59538 Lippstadt (DE)
(72) Erfinder: Cramer, Herbert, D-4784 Rüthen-Kallenhardt (DE); Ernst, Hans-Otto, Dr., D-4780 Lippstadt (DE)

(56) Entgegenhaltungen:
- EP-A- 0 147 934
- EP-A- 0 178 595
- DE-A- 2 557 233
- DE-A- 2 925 920
- DE-A- 3 437 323
- DE-B- 1 281 371
- DE-B- 2 732 787
- FR-A- 2 243 391
- FR-A- 2 600 145

## Beschreibung

Die Erfindung bezieht sich auf einen Scheinwerfer für Fahrzeuge mit einem schalenförmigen, aus Kunststoff hergestellten Reflektor, dessen öffnung zur Aufnahme der Glühlampe von einem nach außen ragenden Kragen umgeben ist, mit einer von der Rückseite des Reflektors her in den Kragen eingesetzten Glühlampe, deren den Glühlampensockel umgebender Flansch an der Stirnfläche des Kragens anliegt, mit einer in Richtung der optischen Achse auf die Rückseite des Reflektors gesehenen U-förmig gebogenen Drahtfeder, deren Schenkel an sich gegenüberliegenden Seiten des Flansches der Glühlampe unter Vorspannung anliegen und die an zwei Haltevorrichtungen festgesetzt ist, die an den beiden anderen sich gegenüberliegenden Seiten der die Glühlampe aufnehmenden öffnung an den Reflektor angeformt sind und deren die freien Enden der Schenkel der Drahtfeder aufnehmende erste Haltevorrichtung als Schwenklager, dessen Achse quer zu den Schenkeln verläuft, für die Drahtfeder dient, während die zweite Haltevorrichtung mindestens eine Hinterschneidung aufweist, die von der Drahtfeder selbstrastend hintergriffen ist.

Ein Scheinwerfer dieser Art ist aus der DE-B-1 281 371 bekannt. Die von der Rückseite des aus Kunststoff hergestellten Reflektors in den Kragen eingesetzte Glühlampe liegt mit ihrem Glühlampensockel an der Stirnfläche des Kragens an. An sich gegenüberliegenden Seiten des Kragens ist an den Reflektor jeweils eine Haltevorrichtung für die die Glühlampe an dem Reflektor festsetzende Drahtfeder angeformt. Die Drahtfeder ist im wesentlichen U-förmig gebogen und liegt mit den beiden Schenkeln auf den beiden anderen gegenüberliegenden Seiten des Flansches des Glühlampensockels unter Vorspannung an. Die freien Enden der Drahtfeder sind nach außen gebogen und in öffnungen einer der beiden Haltevorrichtungen drehbar gelagert. Die andere Haltevorrichtung ist zwischen den beiden Schenkeln der Drahtfeder angeordnet. Die den beiden Schenkeln zugewandten Seiten der Haltevorrichtung weisen jeweils einen eine Hinterschneidung bildenden Vorsprung auf. Die Hinterschneidungen sind von den Schenkeln der Drahtfeder selbstrastend hintergriffen. Das Werkzeug des Reflektors ist relativ aufwendig in seinem Aufbau, da für die Herstellung der beiden Hinterschneidungen jeweils ein verstellbares Werkzeugteil notwendig ist. Außerdem ist ein Glühlampenwechsel sehr umständlich und kann nur von einem Fachmann durchgeführt werden, da die beiden Schenkel der Drahtfeder keine das Lösen erleichternde Handhabe aufweisen. Dieses gilt besonders bei den meist sehr engen Platzverhältnissen auf der Rückseite des Scheinwerfers. Der vorstehend geschilderte Nachteil wirkt sich besonders stark aus, wenn die Drahtfeder mit einer sehr hohen Vorspannung an dem Flansch der Glühlampe anliegen soll. Vorteilhaft ist jedoch hierbei, daß ein sicherer Festsitz der Glühlampe an dem Reflektor gewährleistet ist und die Drahtfeder einer hohen Abzugskraft eines auf den Glühlampensockel aufgesetzten Steckers entgegenwirken kann. Dieser Vorteil soll bei der Erfindung erhalten bleiben.

Aufgabe der Erfindung ist es, den im Gattungsbegriff beschriebenen Scheinwerfer für Fahrzeuge derart zu gestalten, daß die Drahtfeder, auch wenn sie mit einer relativ großen Vorspannung an dem Flansch der Glühlampe anliegen soll und wenn auf der Rückseite des Reflektors sehr enge Platzverhältnisse bestehen, sich von Hand sehr leicht und schnell montieren und demontieren läßt. Darüber hinaus sollen die Raststellen bildenden Hinterschneidungen auf nur einer Seite der Haltevorrichtung angebracht sein. Diese Aufgabe wird nach der Erfindung durch folgende Merkmale gelöst:
a) der die Hinterschneidung bildende Vorsprung der an den Reflektor angeformten zweiten Haltevorrichtung für die Drahtfeder ist zumindest in etwa radial zur optischen Achse des Reflektors nach außen gerichtet,
b) in die Hinterschneidung greift der die Schenkel der Drahtfeder verbindende Steg ein,
c) der Steg der Drahtfeder weist eine als Hebel dienende, gebogene Schleife oder öse auf, die in etwa parallel verlaufend zur optischen Achse und in der Nähe des Kragens verlaufend angeordnet ist,
d) die zweite Haltevorrichtung weist einen vorspringenden und parallel zu dem Steg der Drahtfeder verlaufenden Abschnitt auf, um den der Hebel beim Andrücken in Richtung der optischen Achse drehbar ist,
e) der freie Endabschnitt des Hebels überragt den als Drehpunkt dienenden Abschnitt um etwa die Hälfte der Länge des Hebels, vorzugsweise mehr.

Bei einer solchen Lösung ist das Lösen der Drahtfeder aus den Hinterschneidungen um so leichter, je länger der den Drehpunkt überragende Abschnitt des Hebels der Drahtfeder ausgeführt ist.

Bei einer vorteilhaften Weiterbildung der Erfindung ist die erste und/oder zweite Haltevorrichtung unmittelbar an die Außenseite des Kragens angeformt. Dadurch ist das Werkzeug des Reflektors relativ einfach in seinem Aufbau.

Bei einer anderen vorteilhaften Weiterbildung der Erfindung ist die die Hinterschneidung aufweisende zweite Haltevorrichtung in einem Abstand zu dem Kragen an den Reflektor angeformt. Dadurch lassen sich die Schenkel der Drahtfeder in jeder gewünschten Länge herstellen.

Weiterhin ist es vorteilhaft, wenn die als Hebel dienende, gebogene Schleife oder öse mittig an den die Schenkel verbindenden Steg der Drahtfeder angeformt ist, der mit den beiden danebenliegenden Abschnitten jeweils eine Hinterschneidung der Haltevorrichtung hintergreift. Eine solche Drahtfeder liegt wegen ihres symmetrischen Aufbaus mit den beiden Schenkeln mit einer gleich großen Anlagekraft an dem Flansch der Glühlampe an und verhakt und verkantet nicht bei ihrem Lösen aus der zweiten Haltevorrichtung.

Ein weiterer Vorteil ist es, wenn die zweite Haltevorrichtung für die Drahtfeder von zwei einen Abstand zueinander aufweisenden und zu ihrem freien Ende hin sich verjüngenden Säulen gebildet ist, die durch eine Wandung miteinander verbunden sind, um deren Kante an der Stirnfläche der Hebel der Drahtfeder drehbar ist. Dadurch weist die Haltevorrichtung eine hohe Festigkeit auf. Ebenfalls ist es vorteilhaft, wenn die an den Steg der Drahtfeder angrenzenden Abschnitte der Schenkel an parallel zum Hebel der Drahtfeder verlaufenden Wandungen des Reflektors anliegen. Diese Wandungen dienen bei der Montage der Drahtfeder als Führung, während sie nach dem selbstrastenden Festsetzen an der zweiten Haltevorrichtung das Auffedern der Schenkel der Drahtfeder nach außen verhindern.

Ferner ist es vorteilhaft, wenn die Schenkel der Drahtfeder so lang sind, daß der sie verbindende Steg über die Kontaktfahnen der Glühlampe bzw. eines die Kontaktfahnen umgebenden Schutzkragens schwenkbar ist. Dadurch kann die Kontaktfeder nach der Erfindung auch bei sehr langen Kontaktfahnen bzw. einem sehr langen Schutzkragen verwendet werden.

Vorteilhaft ist es weiterhin, wenn die Schenkel der Drahtfeder im mittleren Bereich U-förmig durchgebogen sind und mit diesem Bereich unter Vorspannung an dem Flansch der Glühlampe anliegen. Eine solche Kontaktfeder weist in diesem Bereich sehr gute Federeigenschaften auf.

Die Erfindung ist in der Zeichnung dargestellt, und zwar zeigt
Figur 1 einen vertikalen Mittelschnitt durch einen Scheinwerfer für Kraftfahrzeuge, während
Figur 2 eine Ansicht aus Richtung X,
Figur 3 eine Ansicht aus Richtung Y und
Figur 4 eine Ansicht aus Richtung Z darstellen.

Der Scheinwerfer besteht im wesentlichen aus einem aus Kunststoff hergestellten, paraboloidförmigen Reflektor (1) und einer das Reflektorinnere abdeckenden Lichtscheibe (2). Die Lichtaustrittsfläche des Reflektors (1) ist durch eine obere und untere Abflachung (3) rechteckförmig gestaltet. Der parabolische Reflektor (1) weist am Scheitel eine von einem Kragen (4) umgebende öffnung zur Aufnahme der Glühlampe (5) auf. Die Glühlampe (5) ist von der Rückseite des Scheinwerfers her an den Kragen (4) angesetzt und liegt mit ihrem den Glühlampensockel umgebenden Flansch (6) an der Stirnfläche des Kragens (4) an. Der Glühlampensockel besteht aus Kunststoff und weist an seinem nach außen ragenden Endabschnitt Kontaktfahnen (7) auf, die von einem Schutzkragen (8) umgeben sind. Der Schutzkragen (8) weist auf einer abgeflachten Seite eine Rastnase (9) für einen auf die Kontaktfahnen aufsetzbaren Stecker auf (in der Zeichnung nicht dargestellt). Der zum Reflektorinneren hin gerichtete Endabschnitt des Glühlampensockels weist an seinem Umfang drei in Einsetzrichtung der Glühlampe (5) verlaufende Nuten (10) auf, in die Ansätze des Kragens (nicht dargestellt) zur Fixierung der Glühlampe (5) eingreifen. In die Mantelfläche des Glühlampensockels ist eine Ringnut eingebracht, in der eine an der Innenseite des Kragens (4) unter Vorspannung anliegende Ringdichtung (11) eingelegt ist. Die dem Reflektorinneren zugewandte Stirnfläche des Glühlampensockels trägt den Glaskolben (12) der Glühlampe (5). In axialer Richtung ist die Glühlampe (5) an dem Reflektor (1) durch eine Drahtfeder (13), die an dem Flansch (6) der Glühlampe (5) unter Vorspannung anliegt, festgesetzt. Die Drahtfeder (13) ist in Richtung der optischen Achse auf die Rückseite des Reflektors (1) gesehen U-förmig gebogen. Zwischen den Schenkeln (14) der Drahtfeder ist der Schutzkragen (8) angeordnet. Die Drahtfeder (13) liegt mit dem mittleren, U-förmig gebogenen Bereich (15) unter Vorspannung an dem Flansch (6) der Glühlampe (5) an. An dem Reflektor (1) ist die Drahtfeder (13) an den auf sich gegenüberliegenden Seiten des Kragens (4) angeformten Haltevorrichtungen (16 und 17) festgesetzt. An der ersten Haltevorrichtung (16) ist die Drahtfeder (13) mit den nach außen gebogenen freien Enden (31) der Schenkel (14) schwenkbar gelagert. Der freie Endabschnitt (18) der Schenkel (14) der Drahtfeder (13) ist zur Rückseite des Reflektors (1) hin gebogen. Die nach außen gebogenen freien Enden (31) der Drahtfeder (13) sind in Bohrungen von zwei an die Rückseite und an die Außenseite des Kragens (4) angeformten Ansätzen (32) der ersten Haltevorrichtung (16) drehbar eingesetzt. Die Schwenkachse (19) der Drahtfeder (13) verläuft quer zu ihren Schenkeln (14). Die an den die Schenkel verbindenden Steg (20) der Drahtfeder (13) angrenzenden Abschnitte (21) der Schenkel (14) sind zur Reflektorrückseite hin gebogen. Der Steg (20) der Drahtfeder weist mittig eine als Hebel dienende, gebogene öse (22) auf. Die neben dem Hebel (22) liegenden Abschnitte (23) des Stegs hintergreifen jeweils eine Hinterschneidung (24) der zweiten Haltevorrichtung (17). Die Hinterschneidungen (24) der zweiten Haltevorrichtung (17) sind in zwei einen Abstand zueinander aufweisende und zu ihrem freien Ende hin sich verjüngende Säulen (25) eingebracht. Die Säulen (25) sind an dem Reflektor (1) in einem Abstand zu dem Kragen (4) angeformt und sind durch jeweils eine Wandung (26) mit der Außenseite des Kragens (4) verbunden. Die die Säulen (25) miteinander verbindende Wandung (27) weist an der Stirnfläche eine parallel zu dem Steg (20) der Drahtfeder (13) verlaufende Kante (28) auf, um die die Hebel (22) beim Andrücken in Richtung der optischen Achse drehbar ist. Die als Drehpunkt dienende Kante (28) überragt der freie Endabschnitt des Hebels mit etwa 2/3 seiner gesamten Länge. Durch das Drehen des Hebels (22) um den Drehpunkt (28) der zweiten Haltevorrichtung (17) schwenken die Abschnitte (23) des Stegs (20) der Drahtfeder (13) aus den Hinterschneidungen (24) heraus. Danach kann der die Schenkel (14) verbindende Steg (20) über den die Kontaktfahnen (7) umgebenden Schutzkragen (8) geschwenkt werden. Beim Montieren der Drahtfeder (13) dient der Hebel (22) als Handhabe. Dabei gleiten die neben dem Hebel (22) liegenden Abschnitte (23) des Stegs (20) an Anlaufschrägen (29) der Säulen der zweiten Haltevorrichtung (17) entlang, bis sie die Hinterschneidung (24) der Säulen (25) selbstrastend hintergreifen. Die zweite Haltevorrichtung (17) weist zur Führung und zur Halterung zwei parallel zueinander und an die Rückseite des Reflektors angeformte Wandungen (30) auf, zwischen denen die Drahtfeder (13) mit ihren an den Steg (20) angrenzenden Abschnitten (21) der Schenkel (14) angeordnet ist. Bei dem in der Zeichnung dargestellten Ausführungsbeispiel ist nur eine der möglichen Lagen der Drahtfeder (13) und deren Haltevorrichtungen (16 und 17) dargestellt, das heißt, das Schwenklager der Drahtfeder kann z. B. auch unterhalb der Glühlampe angeordnet sein.

## Patentansprüche

1. Scheinwerfer für Fahrzeuge mit einem schalenförmigen, aus Kunststoff hergestellten Reflektor (1), dessen öffnung zur Aufnahme der Glühlampe (5) von einem nach außen ragenden Kragen (4) umgeben ist, mit einer von der Rückseite des Reflektors (1) her in den Kragen (4) eingesetzten Glühlampe (5), deren den Glühlampensockel umgebender Flansch (6) an der Stirnfläche des Kragens (4) anliegt, mit einer in Richtung der optischen Achse auf die Rückseite des Reflektors (1) gesehenen U-förmig gebogenen Drahtfeder (13), deren Schenkel (14) an sich gegenüberliegenden Seiten des Flansches (6) der Glühlampe (5) unter Vorspannung anliegen und die an zwei Haltevorrichtungen (16,17) festgesetzt ist, die an den beiden anderen sich gegenüberliegenden Seiten der die Glühlampe (5) aufnehmenden öffnung an den Reflektor (1) angeformt sind und deren die freien Enden (18) der Schenkel (14) der Drahtfeder (13) aufnehmende erste Haltevorrichtung (16) als Schwenklager, dessen Achse quer zu den Schenkeln (14) verläuft, für die Drahtfeder (13) dient, während die zweite Haltevorrichtung (17) mindestens eine Hinterschneidung (24) aufweist, die von der Drahtfeder (13) selbstrastend hintergriffen ist, gekennzeichnet, durch folgende Merkmale:
a) der die Hinterschneidung (24) bildende Vorsprung der an den Reflektor angeformten zweiten Haltevorrichtung (17) für die Drahtfeder (13) ist zumindest in etwa radial zur optischen Achse des Reflektors (1) nach außen gerichtet,
b) in die Hinterschneidung (24) greift der die Schenkel (14) der Drahtfeder (13) verbindende Steg (20) ein,
c) der Steg (20) der Drahtfeder (13) weist eine als Hebel dienende, gebogene Schleife oder öse (22) auf, die in etwa parallel verlaufend zur optischen Achse und in der Nähe des Kragens (4) verlaufend angeordnet ist,
d) die zweite Haltevorrichtung (17) weist einen vorspringenden und parallel zu dem Steg (20) der Drahtfeder (13) verlaufenden Abschnitt (28) auf, um den der Hebel (22) beim Andrücken in Richtung der optischen Achse drehbar ist,
e) der freie Endabschnitt des Hebels (22) überragt den als Drehpunkt dienenden Abschnitt (28) um etwa die Hälfte der Länge des Hebels (22), vorzugsweise mehr.

2. Scheinwerfer nach Anspruch 1, dadurch gekennzeichnet, daß die erste und/oder zweite Haltevorrichtung (16 bzw. 17) unmittelbar an die Außenseite des Kragens (4) angeformt ist.

3. Scheinwerfer nach Anspruch 1, dadurch gekennzeichnet, daß die die Hinterschneidung (24) aufweisende zweite Haltevorrichtung (17) in einem Abstand zu dem Kragen (4) an den Reflektor (1) angeformt ist.

4. Scheinwerfer nach einem der vorstehenden Ansprüche, dadurch gekennzeichnet, daß die als Hebel dienende, gebogene Schleife oder öse (22) mittig an den die Schenkel (14) verbindenden Steg (20) der Drahtfeder (13) angeformt ist, der mit den beiden daneben liegenden Abschnitten (23) jeweils eine Hinterschneidung (24) der Haltevorrichtung (17) hintergreift.

5. Scheinwerfer nach Anspruch 4, dadurch gekennzeichnet, daß die zweite Haltevorrichtung (17) für die Drahtfeder (13) von zwei einen Abstand zueinander aufweisenden und zu ihrem freien Ende hin sich verjüngenden Säulen (25) gebildet ist, die durch eine Wandung (27) miteinander verbunden sind, um deren Kante (28) an der Stirnfläche der Hebel (22) der Drahtfeder (13) drehbar ist.

6. Scheinwerfer nach einem der vorstehenden Ansprüche, dadurch gekennzeichnet, daß die an den Steg (20) der Drahtfeder (13) angrenzenden Abschnitte (21) der Schenkel (14) an parallel zum Hebel (22) der Drahtfeder (13) verlaufenden Wandungen (30) des Reflektors (1) anliegen.

7. Scheinwerfer nach einem der vorstehenden Ansprüche, dadurch gekennzeichnet, daß die Schenkel (14) der Drahtfeder (13) so lang sind, daß der sie verbindende Steg (20) über die Kontaktfahnen (7) der Glühlampe (5) bzw. eines die Kontaktfahnen (7) umgebenden Schutzkragens (8) schwenkbar ist.

8. Scheinwerfer nach einem der vorstehenden Ansprüche, dadurch gekennzeichnet, daß die Schenkel (14) der Drahtfeder (13) im mittleren Bereich (15) U-förmig durchgebogen sind und mit diesem Bereich (15) unter Vorspannung an dem Flansch (6) der Glühlampe (5) anliegen.

## Claims

1. Vehicle headlamp having a dish-shaped plastic reflector (1), of which the opening to receive the filament lamp (5) is enclosed by an outward-projecting collar (4), having a filament lamp (5) which is inserted into the collar (4) from the rear of the reflector (1) and of which the flange (6) enclosing the filament lamp socket rests against the end face of the collar (4), having a wire spring (13) which looking in the direction of the optical axis onto the reverse of the reflector (1) is bent in a U-shape and the legs (14) of which rest, pretensioned, against opposing sides of the flange (6) of the filament lamp (5) and which is fixed on two holding devices (16, 17) which are moulded onto the reflector (1) on the two other opposing sides of the opening receiving the filament lamp (5) and of which the first holding device (16) receiving the free ends (18) of the legs (14) of the wire spring (13) acts as a swivel bearing, its axis running transverse to the legs (14), for the wire spring (13), while the second holding device (17) has at least one undercut (24) which the wire spring (13) engages from behind in self-latching manner, characterised by the following features:
a) the projection constituting the undercut (24) on the second wire spring (13) holding device (17) moulded onto the reflector is directed outwards at least more or less radially to the optical axis of the reflector (1),
b) the crosspiece (20) connecting the legs (14) of the wire spring engages (13) in the undercut (24),
c) the crosspiece (20) of the wire spring (13) has a bent loop or eyelet (22) which acts as a lever and which is arranged more or less parallel to the optical axis and extending close to the collar (4),
d) the second holding device (17) has a projecting section (28) which extends parallel to the wire spring (13) crosspiece (20) and about which the lever (22) can be rotated in the direction of the optical axis when pressed,
e) the free end section of the lever (22) projects beyond the section (28) acting as the fulcrum by approximately half the length of the lever (22), preferably more.

2. Headlamp according to claim 1, characterised in that the first and/or second holding device (16 and 17, respectively) is moulded straight onto the outer face of the collar (4).

3. Headlamp according to claim 1, characterised in that the second holding device (17) incorporating the undercut (24) is moulded onto the reflector (1) at a distance from the collar (4).

4. Headlamp according to any of the preceding claims, characterised in that the bent loop or eyelet (22) acting as the lever is formed centrally onto the wire spring (13) crosspiece (20) connecting the legs (14), the two adjacent sections (23) of said crosspiece each engaging an undercut (24) of the holding device (17) from behind.

5. Headlamp according to claim 4, characterised in that the second holding device (17) for the ware spring (13) is constituted by two pillars (25) spaced apart from one another and tapering towards their free ends, and which are interconnected by a wall (27) about whose edge (28) the wire spring (13) lever (22) can be rotated on the end face.

6. Headlamp according to any of the preceding claims, characterised in that the leg (14) sections (21) adjoining the wire spring (13) crosspiece (20) bear against reflector (1) walls (30) extending parallel to the wire spring (13) lever (22).

7. Headlamp according to any of the preceding claims, characterised in that the legs (14) of the wire spring (13) are long enough for the crosspiece (20) linking them to be able to swivel past the contact lugs (7) of the filament lamp (5), or rather a protective collar (8) enclosing the contact lugs (7).

8. Headlamp according to any of the preceding claims, characterised in that the legs (14) of the wire spring (13) are bent in a U-shape in the central region (15) and rest by this region, pretensioned, against the flange (6) of the filament lamp (5).

## Revendications

1. Projecteur pour véhicules, avec un réflecteur (1) en forme de coquille, réalisé en matière plastique, dont l'ouverture est entourée par un col (4) faisant saillie vers l'extérieur, pour recevoir la lampe à incandescence (5), avec une lampe à incandescence (5) insérée dans le col (4) en procédant par l'arrière du réflecteur (1), cette lampe ayant un collet (6) qui entoure son culot et s'applique contre la surface en bout du col (4), avec un ressort en fil (13) plié en U, du côté arrière du réflecteur (1), quand on le considère selon la direction de l'axe optique, les branches (14) de ce ressort s'appliquant sous précontrainte contre des côtés opposés du collet (6) de la lampe à incandescence (5), et ce ressort étant immobilisé contre deux dispositifs de maintien (16, 17) qui sont formés sur le réflecteur (1), sur les deux autres côtés opposés de l'ouverture recevant la lampe à incandescence (5), le premier dispositif de maintien (16) recevant les extrémités libres (18) des branches (14) du ressort en fil (13) s'étendant en tant que palier ou appui de pivotement dont l'axe est transversal aux branches (14) et servant d'appui de pivotement pour le ressort en fil (13), tandis que le deuxième dispositif de maintien (17) présente au moins une contre-dépouille (24) derrière laquelle le ressort en fil (13) s'enclenche en formant une retenue, caractérisé par les caractéristiques suivantes :
a) le relief, constituant la contre-dépouille (24), du deuxième dispositif de maintien (17) formé sur le réflecteur, pour le maintien du ressort en fil (13), est dirigé vers l'extérieur, au moins approximativement radialement par rapport à l'axe optique du réflecteur (1),
b) la partie intermédiaire (20) reliant les branches (14) du ressort en fil (13) vient faire prise dans la contre-dépouille (24),
c) la partie intermédiaire (20) du ressort en fil (13) présente une boucle ou anse (22) servant de levier, qui est agencée sensiblement parallèlement à l'axe optique et s'étend à proximité du col (4),
d) le deuxième dispositif de maintien (17) présente une portion (28) formant saillie et s'étendant parallèlement à la partie intermédiaire (20) du ressort en fil (13), portion autour de laquelle le levier (22) peut pivoter lors de l'exercice d'une pression en direction de l'axe optique,
e) l'extrémité terminale libre du levier (22) déborde, d'environ la moitié de la longueur du levier (22), de préférence davantage, au-delà de la portion (28) servant de point de pivotement.

2. Projecteur selon revendication 1, caractérisé par le fait que le premier et/ou deuxième dispositif de maintien (16; 17) est/sont formé(s) directement sur le côté extérieur du col (4).

3. Projecteur selon revendication 1, caractérisé par le fait que le deuxième dispositif de maintien (17) présentant la contre-dépouille (24) est formé sur le réflecteur (1), à distance du col (4).

4. Projecteur selon l'une des revendications précédentes, caractérisé par le fait que la boucle ou anse (22) servant de levier est formée au milieu de la partie intermédiaire (20) reliant les branches (14) du ressort en fil (13), cette partie intermédiaire formant prise, par ses deux portions voisines (23), à chaque fois derrière une contre-dépouille (24) du dispositif de maintien (17).

5. Projecteur selon revendication 4, caractérisé par le fait que le deuxième dispositif de maintien (17) pour le ressort en fil (13) est constitué par deux colonnes (25) présentant un intervalle mutuel et s'amincissant vers leur extrémité libre, ces colonnes étant reliées entre elles par une paroi (27) qui possède en bout unearête (28) autour de laquelle le levier (22) du ressort en fil (13) peut tourner.

6. Projecteur selon l'une des revendications précédentes, caractérisé par le fait que les portions (21) des branches (14), voisines de la partie intermédiaire (20) du ressort en fil (13), s'appliquent sur des parois (30) du réflecteur (1) qui s'étendent parallèlement au levier (22) du ressort en fil (13).

7. Projecteur selon l'une des revendications précédentes, caractérisé par le fait que les branches (14) du ressort en fil (13) sont si longues que la partie intermédiaire (20) qui les relie peut pivoter par-dessus les cosses de contact (7) de la lampe à incandescence (5), ou encore d'un col protecteur (8) entourant l'une des cosses de contact (7).

8. Projecteur selon l'une des revendications précédentes, caractérisé par le fait que les branches (14) du ressort en fil (13) sont cintrées en U dans la région médiane (15) et s'appliquent sous précontrainte, par cette région (15), contre le collet (6) de la lampe à incandescence (5).
